# EUROPÄISCHE PATENTSCHRIFT

(11) **EP 2 662 502 B1**
(45) Veröffentlichungstag und Bekanntmachung des Hinweises auf die Patenterteilung: **21.12.2016**
(21) Anmeldenummer: 12167337.0
(22) Anmeldetag: 09.05.2012
(51) Int. Cl.: E03D 11/14

(54) **Montagevorrichtung für die Befestigung eines Sanitärapparates**
Mounting device for attaching a sanitary device
Dispositif de montage destiné à la fixation d'un appareil sanitaire

(43) Veröffentlichungstag der Anmeldung: 13.11.2013
(73) Patentinhaber: Geberit International AG, 8645 Jona (CH)
(72) Erfinder: Weber, Lothar, 8646 Wagen (CH)
(74) Vertreter: Frischknecht, Harry Ralph

(56) Entgegenhaltungen:
- EP-A1- 1 936 052
- DE-U1- 20 105 411

## Beschreibung

### TECHNISCHES GEBIET

Die vorliegende Erfindung betrifft eine Montagevorrichtung zur Befestigung eines Sanitärartikels, insbesondere einer Klosettschüssel, nach dem Oberbegriff von Anspruch 1.

### STAND DER TECHNIK

Aus dem Stand der Technik ist eine Montagevorrichtung dieser Art durch die EP 1 936 052 bekannt geworden. Diese Montagevorrichtung umfasst einen an einer Gebäudewand zu befestigten Montagerahmen und weist lediglich eine einzige Fussstütze auf, mit welcher die Montagevorrichtung auf dem Fussboden aufsteht. Der Montagerahmen wird im oberen Bereich über Wandanker mit der Gebäudewand verbunden, während im unteren Bereich zudem noch eine Befestigungsplatte vorgesehen ist.

Die Montagevorrichtung nach der EP 1 936 052 wird demnach über die Wandanker, die Befestigungsplatte und die einzige Fussstütze abgestützt.

Die Montagevorrichtung nach EP 1 936 052 wird üblicherweise für wandhängende Sanitärartikel eingesetzt. Folglich müssen die Komponenten der Montagevorrichtung entsprechend dimensioniert werden. Aufgrund Dimensionierung der Montagevorrichtung lässt sich dieselbe nicht für die Montage von bodenstehenden Sanitärartikeln einsetzen.

### DARSTELLUNG DER ERFINDUNG

Ausgehend von diesem Stand der Technik liegt der Erfindung eine Aufgabe zugrunde, eine Montagevorrichtung anzugeben, welche sowohl für bodenstehende als auch für wandhängende Sanitärartikel gleichermassen gut einsetzbar sind.

Eine solche Aufgabe löst die Montagevorrichtung nach Anspruch 1.

Das Stützenelement weist mindestens ein fest am Stützenelement befestigtes Befestigungsteil zur Befestigung des Sanitärartikels auf. Das mindestens eine Befestigungsteil steht vorzugsweise mit einer Gewindestange in Kontakt, welche im Wesentlichen senkrecht zum Positionierungsrahmen und zum Stützenelement wegsteht und mit dem Sanitärartikel in Kontakt bringbar ist. Der Sanitärartikel wird über diese Gewindestange mit der Montagevorrichtung verbunden.

Pro Gewindestange ist je ein Tragelement vorgesehen, wobei das Tragelement vorzugsweise eine Öffnung aufweist, durch welche die Gewindestange durch das Trageelement hindurchführbar ist. Mit dem Trageelement können die auf die Gewindestange wirkenden Kräfte gut über die Traverse auf das Stützenelement abgeleitet werden.

Das Tragelement erstreck sich vom Befestigungsteil bis zu einem vertikal verlaufenden Stegabschnitt der Traverse. Somit wird ein auf die Gewindestange wirkendes Biegemoment auf die Traverse und auf das mit der Traverse in Verbindung stehende Stützenelement in einfacher Art und Weise übertragen.

Durch Ausbildung des Positionierungsrahmens als nicht-tragenden Rahmen und die Anordnung des Stützenelementes lässt sich die Montagevorrichtung sowohl für bodenstehende als auch für wandhängende Sanitärartikel einfach einsetzen. Bei der bodenstehenden Variante kann auf das Stützenelement verzichtet werden, während die Anordnung des Stützenelementes bei der wandhängenden Variante notwendig ist.

Vorzugsweise umfasst das Stützenelement zusätzlich zum Fussteil ein Oberteil, wobei das Oberteil mit dem Positionierungsrahmen verbindbar ist und wobei das Fussteil zum Oberteil verschiebbar und arretierbar ist. Das Fussteil ist bezüglich des Positionierungsrahmens gegen den Gebäudeboden bewegbar.

Das Stützenelement ist vorzugsweise mit der Traverse des Positinierungsrahmens in Verbindung bringbar. Das Stützenelement und die Traverse verfügen über je eine Kontaktfläche, über welche Stützenelement mit Traverse in Verbindung stehen, wobei die Kontaktfläche bei vertikal stehendem Positionierungsrahmen im Wesentlichen in der Horizontalen verläuft.

Vorzugsweise umfasst das Stützenelement, insbesondere das Oberteil des Stützenelementes, einen Querträger, von welchem Querträger das Fussteil im Wesentlichen senkrecht absteht, wobei das Fussteil über diesen Querträger mit der Traverse in Verbindung bringbar ist, und wobei sich der Querträger vorzugsweise von der einen Vertikalstrebe zur anderen Vertikalstrebe erstreckt. Über den Querträger kann eine besonders gute mechanische Abstützung geschaffen werden.

Vorzugsweise ragt das mindestens eine Befestigungsteil durch im Positionierungsrahmen angeordnete Öffnungen hindurch.

Besonders bevorzugt erstreckt sich das mindestens eine Befestigungsteil von der Kontaktfläche des Stützenelementes und die Traverse weist mindestens eine sich von der Kontaktfläche durch die Traverse hindurch erstreckende Öffnungen auf, durch welche sich das mindestens eine Befestigungsteil hindurch erstreckt.

Je nach Ausbildung des Tragelementes ist die Gewindestange auf der Traverse und auf das mit der Traverse in Verbindung stehende Stützenelement abstützbar und/oder ein über die Gewindestange auf das Befestigungsteil wirkendes Biegemoment vom Befestigungsteil auf die Traverse und auf das mit der Traverse in Verbindung stehenden Stützenelement übertragbar ist. Das Tragelement dient also im Wesentlichen der Ableitung der Kräfte, welche auf den Sanitärartikel wirken.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1a: eine schematische Seitenansicht eines bodenstehenden Sanitärartikels mit einer Montagevorrichtung umfassend einen Positionsrahmen;
- Fig. 1b: eine schematische Frontansicht der Fig. 1a;
- Fig. 2a: eine schematische Seitenansicht eines wandhängenden Sanitärartikels mit einer Montagevorrichtung umfassend einen Positionsrahmen und ein Stützenelement;
- Fig. 2b: eine schematische Frontansicht der Fig. 2a;
- Fig. 3: verschiedene Konfigurationen des Positionsrahmens nach Figur 1a und 1b;
- Fig. 4: verschiedene Konfigurationen des Positionsrahmens und des Stützenelementes nach Figur 2a und 2b;
- Fig. 5: eine perspektivische Ansicht der Montagevorrichtung nach Figur 1a und 1b;
- Fig. 6: eine perspektivische Ansicht der Montagevorrichtung nach Figur 2a und 2b;
- Fig. 7: eine Detailansicht von Figur 6;
- Fig. 8: eine Schnittansicht durch einen Befestigungspunkt;
- Fig. 9: eine perspektivische Ansicht des Positionsrahmens nach einer der vorhergehenden Figuren; und
- Fig. 10: eine perspektivische Ansicht des Stützenelementes nach einer der vorhergehenden Figuren.

### BESCHREIBUNG BEVORZUGTER AUSFÜHRUNGSFORMEN

An der Montagevorrichtung 1 ist ein Sanitärartikel 14 befestigbar ist, der in den Figuren 1 und 2 lediglich angedeutet ist. Der Sanitärartikel 14 ist insbesondere eine Klosettschüssel aus Keramik, kann aber auch beispielsweise eine Urinalschüssel oder eine Bidetschüssel sein. Die Spülung des Sanitärartikels 14 erfolgt mit einem Spülkasten 11, der vorzugsweise ein Unterputzspülkasten ist. Dieser ist über ein Spülrohr 13 mit dem Sanitärartikel 14 in an sich bekannter Weise verbindbar. Die Entsorgung des Inhaltes des Sanitärartikels 14 erfolgt über ein Ablaufrohr 23, das an einem oberen Ende eine Einlauföffnung 24 und an einem unteren Ende eine Auslauföffnung 26 aufweist. Die Einlauföffnung 24 wird an einen hier nicht gezeigten Ablaufstutzen des Sanitärartikels 14 angeschlossen. Die Auslauföffnung 26 wird an eine hier nicht gezeigte Entsorgungsleitung angeschlossen.

Die Montagevorrichtung 1 zur Positionierung bzw. Befestigung eines Sanitärartikels 14 umfasst im Wesentlichen einen den Sanitärartikel 14 nicht-tragenden und den Sanitärartikel 14 positionierenden Positionierungsrahmen 2 und ein mit dem Positionierungsrahmen 2 verbindbaren den Sanitärartikel 14 tragendes Stützenelement 35.

Der Positionierungsrahmen 2 umfasst im Wesentlichen wenigstens zwei Vertikalstreben 3, eine Traverse 6, welche diese beiden Vertikalstreben 3 miteinander verbindet, und eine zur entsprechenden Vertikalstrebe 3 bewegbar und arretierbar ausgebildete Fussstütze 28. Die Fussstütze 28 ist dabei in Richtung der Vertikalstrebe 3 verschiebbar. Besonders bevorzugt weist jede der Vertikalstreben 3 je eine Fussstütze 28 auf. In gewissen Ausführungsformen kann bei einer der beiden Vertikalstreben 3 auch auf die Fussstütze verzichtet werden.

Das Stützenelement 35 umfasst ein Fussteil 37. Das Fussteil 37 ist zum Stützenelement 35 und somit auch zum Positionierungsrahmen 2 bewegbar und arretierbar ausgebildet.

Mit der Fussstütze 28 und dem Fussteil 37 sind der Positionierungsrahmen 2 und das Stützenelement 35 auf dem Gebäudeboden 18 abstützbar. Fussstütze 28 und Fussteil 37 sind bezüglich des in der Vertikalen stehenden Positionierungsrahmens 2 auf gleiches Niveau bzw. gleiche Höhe ausziehbar. Somit wird sichergestellt, dass Positionierungsrahmen 2 bezüglich einer Ansicht von vorne in der Vertikalen gerade steht. Mit anderen Worten kann auch gesagt werden, dass die Endbereiche der Fussstütze 28 und des Fussteils 37 bezüglich des Positionierungsrahmens 2 auf eine Länge bzw. Niveau ausziehbar sind, dass Fussstütze 28 und Fussteil 37 bezüglich des Gebäudebodens 18 bei vertikal stehendem Positionierungsrahmen 2 auf gleicher Höhe sind.

In den Figuren 1a und 1b wird die bodenstehende Konfiguration des Sanitärartikels 14 gezeigt. Der den Sanitärartikel 14 nicht-tragenden Positionierungsrahmen 2 dient im Wesentlichen zur Positionierung des Sanitärartikels 14 und nicht zur Übernahme bzw. Ableitung von Kräften, welche vom Sanitärartikel 14 bzw. vom auf dem Sanitärartikel sitzenden Benutzer, resultieren. Diese Kräfte werden bei der bodenstehenden Variante nach Figuren 1a und 1b über den Gebäudeboden 18 aufgenommen.

In den Figuren 2a und 2b wird sodann die wandhängende Ausbildung des Sanitärartikels 14 gezeigt. Hier kann gut erkannt werden, dass das Stützenelement 35 entsprechend eingesetzt wird. Weiter kann auch gut erkannt werden, dass Fussstütze 28 und Fussteil 37 auf gleicher Höhe liegen. Bei der wandhängenden Variante werden die Kräfte, welche vom Sanitärartikel 14 bzw. vom auf dem Sanitärartikel sitzenden Benutzer, über das Stützenelement 35 aufgenommen und auf den Gebäudeboden 18 geleitet.

Das Stützenelement 35 ist also im Wesentlichen bei der wandhängenden Montageart, wie in Figur 2a/b gezeigt, vorgesehen und bei der bodenstehen Montageart, wie in Figur 1a/b, kann auf das Stützenelement 35 verzichtet werden.

Die Ausbildung des Positionierungsrahmens 2 als nicht-tragenden Positionierungsrahmen hat den Vorteil, dass dieser flexibel einsetzbar ist. Nämlich einerseits für die bodenstehende und andererseits für die wandhängende Montageart. Weiter ist die mechanische Dimensionierung des Positionierungsrahmen 2 auf die bodenstehende Montageart auszulegen, was den Vorteil hat, dass der Positionierungsrahmen 2 schlanker dimensioniert werden kann, weil dieser eben keine tragende Funktion übernehmen muss.

Figuren 1 bis 4 zeigen, dass die Vorrichtung weiter ein Ablaufrohr 23 umfasst. In diesen beiden Figuren werden bezüglich der Anordnung des Ablaufrohrs 23 verschiedene Anordnungsmöglichkeiten gezeigt. Die Figur 3 bezieht sich dabei auf die bodenstehende Variante und die Figur 4 auf die wandhängende Variante der Anordnung des Sanitärartikels 14. Das Ablaufrohr 23 kann in beiden Varianten nach hinten (jeweils ganz links illustriert), auf die linke oder die rechte Seite ragend (mittlere Illustrationen) oder senkrecht zum Gebäudeboden 18 (jeweils ganz rechts illustriert). Hierfür muss der Positionierungsrahmen 2 und das Stützenelement 35 entsprechend angeordnet werden, so wie dies in der Folge beschrieben wird.

Bei den beiden Varianten der Orientierung des Ablaufrohrs 23 nach hinten oder nach unten, kann der Positionierungsrahmen 2 über beide Fussstützen 28 und ggf. über das Fussteil 37 des Stützenelementes 35 auf dem Gebäudeboden 18 abgestützt werden.

Bei der Variante der Orientierung des Ablaufrohrs 23 nach links oder nach rechts, wird die jeweilige Fussstütze 28, in Richtung welche sich das Ablaufrohr 23 erstreckt, von der Vorrichtung entsprechend entfernt. Weiter steht auch das Stützenelement 35 in der entsprechenden Orientierung zum Positionierungsrahmen 2. Das Stützenelement 35 kann in zwei verschiedenen Orientierungen mit dem Positionierungsrahmen 2 verbunden werden.

Vorzugsweise steht das Ablaufrohr 23 mit dem Sanitärartikel 14 und dem Positionierungsrahmen 2 oder mit dem Stützenelement 35 in Verbindung. Das Ablaufrohr 23 weist an einem oberen Ende eine Einlauföffnung 24 und an einem unteren Ende eines nach unten ragenden Bereichs 25 eine an eine Entsorgungsleitung anschliessbare Auslauföffnung 26 aufweist, wobei der nach unten ragende Bereich 25 zur Vorderseite 15 des Tragrahmens 2 im Wesentlichen bündig ist, wobei das Ablaufrohr 23 vorzugsweise unterhalb der genannten unteren Traverse 6 angeordnet ist.

In der Figur 5 wird die Variante mit dem bodenstehenden Sanitärartikel 14 genauer gezeigt. Der Sanitärartikel 14 ist hier der Klarheit wegen beabstandet zum Positionierungsrahmen 2 gezeigt. Im montierten Zustand steht der Sanitärartikel 14 aber mit dem Positionierungsrahmen 2 in Verbindung. In dieser Ausführungsform kann gut erkannt werden, dass der Positionierungsrahmen 2 über zwei beabstandet und parallel zueinander angeordnete Vertikalstreben 3 verfügt, welche mit einer unteren Traverse 6 und einer optionalen oberen Traverse 7 miteinander in Verbindung stehen. Der Raum zwischen der unteren Traverse 6 und der oberen Traverse 7 dient im Wesentlichen der Aufnahme des Spülkastens 11. Die Vertikalstreben 3 sind jeweils am oberen Ende mit einem Wandanker 5 mit der Gebäudewand verbunden. Eine weitere Abstützung an der Gebäudewand erfolgt hier mit Befestigungswinkeln 9, die im Bereich der unteren Traverse 6 angeordnet ist. Alternativ kann die Abstützung auch in einer Montagewand mit seitlicher Befestigung erfolgen, wobei dann eine Abstützung an der Gebäudewand üblicherweise entfällt. Der Sanitärartikel 14 wird über Befestigungsöffnungen 44 mit der unteren Traverse 6 verbunden, so dass der Sanitärartikel 14 zum Positionierungsrahmen 2 positionierbar ist. Hierfür kann beispielsweise ein Befestigungselement, welches den Sanitärartikel 14 mit der Traverse 6 verbindet, vorgesehen sein. Das Befestigungselement kann beispielsweise eine Schraube mit einer Mutter oder eine Gewindestange sein. Das Befestigungselement dient im Wesentlichen der Positionierung des Sanitärartikels 14 im Raum und muss, weil der Sanitärartikel 14 auf dem Boden aufsteht, nicht den Sanitärartikel 14 tragend dimensioniert sein.

In der Ausführungsform nach der Figur 5 steht der Positionierungsrahmen 2 mit zwei Fussstützen 28 auf dem Gebäudeboden auf. Beide Fussstützen 28 sind dabei in und zu der jeweiligen Vertikalstrebe 3 bewegbar und arretierbar. Die Fussstützen 28 sind dabei bevorzugt teleskopierbar zur Vertikalstrebe 3 des Positionierungsrahmens 2 ausgebildet. Die Vertikalstreben 3 weisen hierfür eine Aufnahmeraum 19 auf. Die Fussstützen 28 umfassen einen Schaft 20, welcher in den Aufnahmeraum 19 einragt und verschiebbar zum Aufnahmeraum 19 ist. Weiter umfasst die Vertikalstrebe 3 ein Arretierelement 21, wie z.B. eine Schraube, mit welcher die Fussstütze 20 zur Vertikalstrebe arretiert werden kann.

Sowohl bezüglich der bodenstehenden als auch bezüglichen der wandhängigen Variante ist im Positionierungsrahmen 2 der Spülkasten 11 befestigt, der eine vergleichsweise kleine Tiefe aufweist, wie dies beim Spülkasten nach der EP 1 431 467 A der Fall ist. Im oberen Bereich besitzt der Spülkasten 11 eine Revisionsplatte 12 die für eine Revision abnehmbar ist. Durch diese Revisionsplatte 12 führt eine hier nicht gezeigte Drückerstange, mit welcher eine Spülung auslösbar ist. Die Betätigung erfolgt beispielsweise über eine hier nicht gezeigte Taste. Am unteren Ende ist der Spülkasten 11 über das Spülrohr 13 mit dem Sanitärartikel 14 verbunden. Das Spülrohr 13 leitet bei einer Spülung Spülwasser in den Sanitärartikel 14, beispielsweise in einen hier nicht gezeigten Spülrand. Anstelle des gezeigten Spülkastens 11 ist aber auch eine andere geeignete Spülvorrichtung denkbar.

In der Figur 6 wird die Variante mit dem wandhängenden Sanitärartikel 14 genauer gezeigt. Gleiche Teile sind mit gleichen Bezugszeichen versehen. Insbesondere der Positionsrahmen 2 ist identisch zum Positionsrahmen 2 bei der bodenstehenden Variante ausgebildet. Zusätzlich ist in dieser Ausführungsform noch das Stützenelement 35 angeordnet, welches die Last des Sanitärartikels 14 und des sich darauf setzenden Benutzers übernimmt.

Das Stützenelement 35 umfasst hier ein Oberteil 36 und ein Fussteil 37, wobei das Fussteil 37 zum Oberteil 36 verschiebbar und arretierbar ist, so dass das Fussteil 37 gegen den Gebäudeboden bewegbar ist. Das Stützenelement 35 steht hier über das Oberteil 36 mit der Traverse 6 des Positionierungsrahmens 2 in Verbindung. Das Fussteil 37 ist dabei über diese Verbindung mit dem Oberteil zum Positionierungsrahmen 2 verschiebbar ausgebildet. Das Stützenelement 35 erstreckt sich hier mit dem Fussteil 37 zum Gebäudeboden hin, so dass das Stützenelement 35 mit dem Fussteil 37 auf dem Gebäudeboden aufsteht.

In der Figur 6 kann auch gut erkannt werden, dass Fussteil 37 des Stützenelementes 35 und die Fussstütze 28 des Positionierungsrahmens 2 auf gleichem Niveau liegen.

Unter Bezugnahme auf die Figuren 6 und 10 wird nun das Stützenelement 35 genauer erläutert. Das Stützenelement 35, insbesondere das Oberteil 36, umfasst hier einen Querträger 38. Dem Querträger 38 schliesst sich hier ein Rohr 45 mit einem viereckigen Querschnitt an, welches der Aufnahme des Fussteils 37 dient. Das Rohr 45 ist bevorzugt am Oberteil 36 angeschweisst. Das Rohr 45 weist einen Innenraum 30 auf. Das Fussteil 37 umfasst hier einen Schaft 31, welcher in den Innenraum 30 des Rohrs 45 einragt. Der Schaft 31 ist im Rohr 45 bewegbar gelagert. Weiter ist am Rohr 45 ein Arretierelement 32 angeordnet, welches das Fussteil 37 zum Oberteil 36 arretiert.

Bevorzugterweise steht das Fussteil 37 im Wesentlichen senkrecht vom Querträger 38 ab.

Das Fussteil 37 ist über das Rohr 45 und den Querträger 38 mit der Traverse 6 in Verbindung bringbar. Der Querträger 38 erstreckt sich vorzugsweise von der einen Vertikalstrebe 3 zur anderen Vertikalstrebe 3 und weist somit eine zur Traverse 6 gleiche Länge auf. Insofern hat der Querträger 38 im Wesentlichen die gleiche Länge wie die Traverse 6, was eine besonders gute Abstützung erlaubt. Der Querträger 38 hat hier die Gestalt eines U-Profils, was für eine gute Stabilität desselben sorgt.

Das Stützenelement 35, hier der Querträger 38 weist eine Kontaktoberfläche 47 auf, welche in Kontakt mit einer entsprechenden an der Traverse 6 vorhandenen Kontaktfläche 48 kommt. Stützenelement 35 und Traverse 6 stehen über diese beiden Kontaktflächen 47, 48 miteinander in Verbindung.

Weiter umfasst das Stützenelement 35 ein, hier am Oberteil 36 angeordneten, Ansatz 46, welcher beabstandet zum Rohr 45 bzw. zum Fussteil 37 angeordnet ist. Der Ansatz 46 dient der zusätzlichen Abstützung des Sanitärartikels 14. Ansatz 46 ist bevorzugt am Oberteil 36 angeschweisst. Der Sanitärartikel 14 kann dabei am Ansatz 46 anlehnen bzw. abstützen, so dass ein Drehmoment aufnehmbar ist.

In der Figur 6 kann gut erkannt werden, dass vom Fussteil 37 Gewindestangen 41 abstehen, welche durch Öffnungen 44 in der Traverse 6 hindurchragen. An diesen Gewindestangen 41 wird der wandhängende Sanitärartikel 14 befestigt.

In der Figur 7 wird die Anordnung bzw. die Lagerung der Gewindestangen 41 am Fussteil 37 noch genauer gezeigt.

Das Stützenelement 35 weist fest an diesem befestigte Befestigungsteile 39 zur Befestigung des Sanitärartikels 14 auf. Hier sind die Befestigungsteile 39 am Oberteil 36 angeordnet und erstrecken sich im Wesentlichen senkrecht von der Kontaktfläche 47 weg. Die Befestigungsteile 39 nehmen dabei die Gewindestangen 41 auf. Hierfür umfassen die Befestigungsteile 39 vorzugsweise mindestens eine Gewindeöffnung 34, in welche die Gewindestangen 41 einschraubbbar sind.

Die Befestigungsteile 39 ragen durch im Positionierungsrahmen 2 angeordnete Öffnungen 40. Diese Öffnungen 40 sind vorzugsweise in der Traverse 6 angeordnet und erstrecken sich von der entsprechenden Kontaktoberfläche 48 in die Traverse 6 hinein bzw. durch die Traverse 6 hindurch. In der Figur 7 kann gut erkannt werden, dass das Befestigungsteil 39 durch die Öffnung 40 in der Traverse 6 durch diese hindurch ragt. Folglich steht das Befestigungsteil 39 im Wesentlichen in der Vertikalen und senkrecht zu den Kontaktflächen 47, 48 zwischen Traverse 6 und Stützenelement 35. Die Gewindestangen 41 stehen dann in der Folge im Wesentlichen senkrecht zum Positionierungsrahmen 2 und zum Stützenelement 35 weg. Zwischen der Öffnung 40 und dem Befestigungsteil 39 ist vorzugsweise ausreichendes Spiel vorhanden.

Die Traverse 6 ist, wie in der Figur 7 gezeigt, bevorzugt als U-Profil ausgebildet und weist einen Hauptsteg 50 ab und zwei von diesem Hauptsteg 50 im Wesentlichen senkrecht abstehende Stegabschnitte 43. Die Stegabschnitte 43 sind bevorzugt symmetrisch ausgebildet, so dass der Positionierungsrahmen 2 beidseitig einsetzbar ist. Der Hauptsteg 50 stellt dabei die Kontaktfläche 48 bereit.

In den Figuren 7 und 8 kann weiterhin die Anordnung eines Tragelementes 42 gut erkannt werden. Pro Gewindestange 41 ist bevorzugt ein Tragelement 42 vorgesehen. Das Tragelement 42 kann je nach Anordnung verschiedene Funktionen übernehmen. Einerseits dient das Tragelement 42 der Abstützung der Gewindestange 41 auf Traverse 6 und auf das mit der Traverse 6 in Verbindung stehenden Stützenelement 35. Andererseits dient das Trageelement 42 der Übertragung eines über die Gewindestange 41 auf das Befestigungsteil 39 wirkendes Biegemoment vom Befestigungsteil 39 auf die Traverse 6 und auf das mit der Traverse 6 in Verbindung stehenden Stützenelement 35.

Die Übertragung des Biegemomentes kann in der Figur 8 besonders gut erkannt werden. Sobald ein Biegemoment B auf die Gewindestange 41 wirkt, so wird sich das Befestigungsteil 39 leicht in Richtung der Gewindestange 41 neigen. Dies wird aber durch das Tragelement 42 verhindert, weil dieses die resultierende Kraft des Biegemomentes aufnimmt und in die Traverse 6, insbesondere in den Stegabschnitt 43 leitet. Von der Traverse 6 wird die Kraft dann auf das Stützenelement 35 geleitet.

Das Tragelement 42 weist hier eine kubische Aussenform auf und umfasst eine Durchstecköffnung 49, durch welche die Gewindestange hindurchführbar ist. Das Tragelement 42 weist in Richtung der Durchstecköffnung 49 eine Länge auf, welche der Distanz zwischen Stegabschnitt 43 und Befestigungsteil 39 entspricht. Somit kann das Tragelement 42 in den Zwischenraum geklemmt werden. Mit anderen Worten kann auch gesagt werden, dass das Tragelement 42 sich vom Befestigungsteil 39 bis zu einem vertikal verlaufenden Stegabschnitt 43 der Traverse 6 erstreckt, so dass ein auf die Gewindestange 41 wirkendes Biegemoment auf die mit dem Stützenelement 35 in Verbindung stehende Traverse 6 übertragbar ist.

Der Sanitärartikel 14 ist also in der wandhängenden Montageart mit Gewindestangen 41 mit der Traverse 6 und dem Stützenelement 35 verbunden. Diese Verbindungsart hat weiterhin den Vorteil, dass keine weiteren Elemente am Positionierungsrahmen 2 vorhanden sein müssen, um den Sanitärartikel 14 zu lagern.

In den Figuren 9 und 10 werden der Positionsrahmen 2 und das Stützenelement 35 in getrenntem Zustand voneinander gezeigt.

In der Figur 10 kann gut erkannt werden, dass die Befestigungsteile 39 von der Kontaktfläche 47 wegstehen und hier zwei Gewindeöffnungen 34 aufweisen. Ebenfalls in der Figur 10 ist erkennbar, dass Befestigungsteile 39 im Wesentlichen über dem Fussteil 37 und dem Ansatz 46 angeordnet sind, was für die Kraftübertragung resultierend auf die Kräfte der Gewindestange vorteilhaft ist.

In den beiden Figuren 9 und 10 sind auch diverse Befestigungsöffnungen 22 in der Traverse 6 und dem Stützenelement 35 gezeigt. Über diese Befestigungsöffnungen 22 lässt sich das Stützenelement 35 mit der Traverse 6 verschrauben.

In der Figur 9 kann gut erkannt werden, dass die Fussstützen 28 des Positionierungsrahmens 2 am unteren Enden über eine Platte 29 verfügen, mit welcher die Fussstützen 28 auf dem Gebäudeboden aufstehen. In der Figur 10 lässt sich weiter gut erkennen, dass das Stützenelement 35 aus dem Oberteil 36 und dem Fussteil 37 besteht. Auch das Fussteil 37 umfasst hier eine Platte 29, mit welcher das Stützenelement 35 auf dem Gebäudeboden aufsteht. Die Platten 29 sind jeweils mit dem Schaft 20, 31 fest verbunden.

In der Figur 6 kann weiter erkannt werden, dass an der Traverse 6 mittig eine Rohrschelle 27 befestigt ist, welche das Ablaufrohr 23 mit der unteren Traverse 6 und damit mit dem Tragrahmen 2 verbindet. Die Befestigung erfolgt so, dass sich das Ablaufrohr 23 unterhalb der unteren Traverse 6 befindet. Die Rohrschelle 27 ist vorzugsweise so ausgebildet, dass sie um einige Millimeter in der Tiefe verstellbar ist. Dies kann beispielsweise über eine hier nicht näher gezeigte verschiebbare Platte erfolgen. Durch eine solche Einstellung kann das Ablaufrohr 23 so positioniert werden, dass ein nach unten ragender Bereich 25 genau zu der in Figur 6 gezeigten Vorderseite 15 bündig ist. Der Bereich 25 bildet einen Durchgangskanal, welcher das zu entsorgende Wasser nach unten zur Auslauföffnung 26 leitet.

**BEZUGSZEICHENLISTE**

| | | | |
|---|---|---|---|
| 1 | Montagevorrichtung | 27 | Rohrschelle |
| 2 | Positionierungsrahmen | 28 | Fussstütze |
| 3 | Vertikalstrebe | 29 | Platte |
| 5 | Wandanker | 30 | Innenraum |
| 6 | untere Traverse | 31 | Schaft |
| 7 | obere Traverse | 32 | Arretierelement |
| 9 | Befestigungswinkel | 34 | Gewindeöffnungen |
| 11 | Spülkasten | 35 | Stützenelement |
| 12 | Revisionsplatte | 36 | Oberteil |
| 13 | Spülrohr | 37 | Fussteil |
| 14 | Sanitärartikel | 38 | Querträger |
| 15 | Vorderseite | 39 | Befestigungsteile, Lasche |
| 16 | Rückseite | 40 | Öffnungen |
| 17 | Gebäudewand | 41 | Gewindestange |
| 18 | Gebäudeboden | 42 | Tragelement |
| 19 | Aufnahmeraum | 43 | Stegabschnitt |
| 20 | Schaft | 44 | Befestigungsöffnungen |
| 21 | Arretierelement | 45 | Rohr |
| 22 | Befestigungsöffnungen | 46 | Ansatz |
| 23 | Ablaufrohr | 47 | Kontaktfläche |
| 24 | Einlauföffnung | 48 | Kontaktfläche |
| 25 | Bereich | 49 | Durchstecköffnung |
| 26 | Auslauföffnung | 50 | Hauptschenkel |

## Patentansprüche

1. Montagevorrichtung (1) zur Positionierung bzw. Befestigung eines Sanitärartikels (14), insbesondere einer Klosettschüssel,
mit einem den Sanitärartikel (14) nicht-tragenden und den Sanitärartikel (14) positionierenden Positionierungsrahmen (2) mit wenigstens zwei Vertikalstreben (3) und einer unteren Traverse (6), welche diese wenigstens zwei Vertikalstreben (3) miteinander verbindet,
wobei der Positionierungsrahmen (2) weiter mindestens eine Fussstütze (28) umfasst, die bewegbar mit einer der Vertikalstreben (3) in Verbindung steht und arretierbar zur besagten Vertikalstrebe (3) ausgebildet ist, mit welcher Fussstütze (28) der Positionierungsrahmen (2) auf einem Gebäudeboden (18) abstützbar ist, und
mit einem mit dem Positionierungsrahmen (2) in Verbindung bringbaren und den Sanitärartikel tragenden Stützenelement (35), das ein Fussteil (37) umfasst, welches zum Positionierungsrahmen (2) bewegbar und zum Stützenelement (35) arretierbar ausgebildet ist, mit welchem Fussteil (37) das Stützenelement (35) auf dem Gebäudeboden (18) abstützbar ist,
wobei die mindestens eine Fussstütze (28) und das Fussteil (37) bezüglich des in der Vertikalen stehenden Positionierungsrahmens (2) auf gleiches Niveau ausziehbar sind,
wobei das Stützenelement (35) mindestens ein fest am Stützenelement (35) befestigtes Befestigungsteil (39) zur Befestigung des Sanitärartikels (14) aufweist und wobei das mindestens eine Befestigungsteil (39) mit einer Gewindestange (41) in Kontakt steht, welche im Wesentlichen senkrecht zum Positionierungsrahmen (2) und zum Stützenelement (35) wegsteht und mit dem Sanitärartikel (14) in Kontakt bringbar ist,
wobei pro Gewindestange (41) ein Tragelement (42) vorgesehen ist, wobei das Tragelement (42) eine Öffnung (49) aufweist, durch welche die Gewindestange (41) durch das Trageelement (42) hindurchführbar ist, und
wobei das Tragelement (42) sich vom Befestigungsteil (39) bis zu einem vertikal verlaufenden Stegabschnitt (43) der Traverse (6) erstreckt, so dass ein auf die Gewindestange (41) wirkendes Biegemoment auf die Traverse (6) und auf das mit der Traverse (6) in Verbindung stehenden Stützenelement (35) übertragbar ist.

2. Montagevorrichtung nach Anspruch 1, **dadurch gekennzeichnet, dass** das Stützenelement (35) zusätzlich zum Fussteil (37) ein Oberteil (36) umfasst, wobei das Oberteil (36) mit dem Positionierungsrahmen (2) verbindbar ist und wobei das Fussteil (37) zum Oberteil (36) verschiebbar und arretierbar ist, so dass das Fussteil (37) bezüglich des Positionierungsrahmens (2) gegen den Gebäudeboden bewegbar ist.

3. Montagevorrichtung nach Anspruch 1 oder 2, **dadurch gekennzeichnet, dass** das Stützenelement (35) mit der Traverse (6) in Verbindung bringbar ist, wobei das Stützenelement (35) und die Traverse (6) über je eine Kontaktfläche (47, 48) verfügen, über welche Stützenelement (35) mit Traverse (6) in Verbindung steht, wobei die Kontaktfläche (47, 48) bei vertikal stehendem Positionierungsrahmen (2) im Wesentlichen in der Horizontalen verläuft.

4. Montagevorrichtung nach einem der vorhergehenden Ansprüche, **dadurch gekennzeichnet, dass** Stützenelement (35), insbesondere das Oberteil (36), einen Querträger (38) umfasst, von welchem Querträger (38) das Fussteil (37) im Wesentlichen senkrecht absteht, wobei das Fussteil (37) über diesen Querträger (38) mit der Traverse (6) in Verbindung bringbar ist, und wobei sich der Querträger (38) vorzugsweise von der einen Vertikalstrebe (3) zur anderen Vertikalstrebe (3) erstreckt.

5. Montagevorrichtung nach Anspruch 1, **dadurch gekennzeichnet, dass** das mindestens eine Befestigungsteil (39) durch mindestens eine im Positionierungsrahmen (2) angeordnete Öffnung (40) hindurchragt.

6. Montagevorrichtung nach einem der Ansprüche 3 bis 5, **dadurch gekennzeichnet, dass** sich das mindestens eine Befestigungsteil (39) von der Kontaktfläche (47) des Stützenelementes (35) erstreckt, und dass die Traverse (6) mindestens eine sich von der Kontaktfläche (48) durch die Traverse hindurch erstreckende Öffnung (40) aufweist, durch welche sich das mindestens eine Befestigungsteil (39) hindurch erstreckt.

7. Montagevorrichtung nach einem der vorhergehenden Ansprüche, **dadurch gekennzeichnet, dass** das Stützenelement (35) über eine Schraubverbindung am Positionierungsrahmen (2), insbesondere über die Traverse (6), befestigt ist und/oder dass der Positionierungsrahmen (2) über die mindestens eine Fussstütze (28) und ggf. über das Stützenelement (35) auf dem Boden aufsteht und/oder dass das Stützenelement (35) weiter einen Ansatz (46) umfasst, welcher vom Stützenelement (35) wegsteht, wobei der Sanitärartikel am Ansatz (46) anlehnbar ist.

8. Montagevorrichtung nach einem der vorhergehenden Ansprüche, **dadurch gekennzeichnet, dass** die Befestigungsteile (39) bezüglich der Traverse (6) gegenüber des Stützenelementes (35) und ggf. des Ansatzes (46) angeordnet sind.

9. Montagevorrichtung nach einem der vorhergehenden Ansprüche, **dadurch gekennzeichnet, dass** die Vorrichtung weiter ein Ablaufrohr (23) umfasst, welches an einem oberen Ende eine Einlauföffnung (24) und an einem unteren Ende eines nach unten ragenden Bereichs (25) eine an eine Entsorgungsleitung anschliessbare Auslauföffnung (26) aufweist, wobei der nach unten ragende Bereich (25) zur Vorderseite (15) des Tragrahmens (2) im Wesentlichen bündig ist, wobei das Ablaufrohr (23) vorzugsweise unterhalb der genannten unteren Traverse (6) angeordnet ist.

10. Montagevorrichtung nach einem der vorhergehenden Ansprüche, **dadurch gekennzeichnet, dass** die mindestens eine Fussstütze (28) im Abstand zu einer Vertikalstrebe (3) angeordnet ist; und/oder dass die mindestens eine Fussstütze (28) von der Vorderseite (15) des Tragrahmens (2) gesehen links oder rechts des Ablaufrohres (23) befestigbar ist.

11. Montagevorrichtung nach einem der vorhergehenden Ansprüche, **dadurch gekennzeichnet, dass** an der genannten unteren Traverse (6) und/oder am Positionierungsrahmen (2) und/oder an der mindestens einen Fussstütze (28) ein Befestigungselement (9) angeordnet ist, welches den Tragrahmen (2) an der Gebäudewand (17) abstützt

12. Montagevorrichtung nach einem der Ansprüche 9 bis 10, **dadurch gekennzeichnet, dass** das Ablaufrohr (23) in der Tiefe verstellbar an der unteren Traverse (6, 8) befestigt ist.

## Claims

1. A mounting device (1) for positioning or mounting a sanitary article (14), in particular a toilet bowl,
with a positioning frame (2), which is not bearing the sanitary article (14) and which is positioning the sanitary article (14), with at least two vertical struts (3) and one lower traverse (6), which connects the at least two vertical struts (3) with each other,
wherein the positioning frame (2) further comprises at least one foot support (28), which is in movable connection with one of the vertical struts (3) and which is designed in an arrestable manner with respect to said vertical strut (3), wherein the positioning frame (2) is supportable on a building floor (18), and
with a supporting element (35), which can be brought into connection with the positioning frame (2) and which bears the sanitary article, which comprises a foot part (37), which is designed in a movable manner with respect to the positioning frame (2) and which is designed in an arrestable manner with respect to the supporting element (35), wherein the supporting element (35) by means of the foot part (37) is supportable on the building floor (18),
wherein the at least one foot support (28) and the foot part (37) are extendable to the same level with respect to the positioning frame (2) standing in the vertical,
wherein the supporting element (35) comprises at least one mounting part (39) which is securely mounted on the supporting element (35) for mounting the sanitary article (14) and wherein the at least one mounting part (39) is in contact with a threaded rod (41), which projects essentially perpendicular from the positioning frame (2) and from the supporting element (35) and which can be brought into contact with the sanitary article (14),
wherein a bearing element (42) is provided per threaded rod (41), wherein the bearing element (42) comprises an opening (49), through which the threaded rod (41) can be passed through the bearing element (42), and
wherein the bearing element (42) extends from the mounting part (39) to a vertical web portion (43) of the traverse (6), such that a bending moment acting on the threaded rod (41) is transmittable to the traverse (6) and to the supporting element (35) being in connection with the traverse (6).

2. The mounting device as claimed in claim 1, **characterized in that** the supporting element (35) in addition to the foot part (37) comprises an upper part (36), wherein the upper part (36) is connectable to the positioning frame (2) and wherein the foot part (37) is movable and arrestable with respect to the upper part (36), such that the foot part (37) is movable against the building floor with respect to the positioning frame (2).

3. The mounting device according to claim 1 or 2, **characterized in that** the supporting element (35) can be brought into connection with the traverse (6), wherein the supporting element (35) and the traverse (6) each comprise one contact surface (47, 48), via which the supporting element (35) is in connection with the traverse (6), wherein the contact surface (47, 48) in the case of a vertically arranged positioning frame (2) runs essentially horizontally.

4. The mounting device according to any one of the preceding claims, **characterized in that** the supporting element (35), in particular the upper part (36), comprises a cross beam (38), from which cross beam (38) the foot part (37) protrudes essentially perpendicularly, wherein the foot part (37) can be brought into connection with the traverse (6) via said cross beam (38), and wherein the cross beam (38) preferably extends from the one vertical strut (3) to the other vertical strut (3).

5. The mounting device according to claim 1, **characterized in that** the at least one mounting part (39) protrudes through at least one opening (40) arranged in the positioning frame (2).

6. The mounting device according to any one of claims 3 to 5, **characterized in that** the at least one mounting part (39) extends from the contact surface (47) of the supporting element (35), and that the traverse (6) comprises at least one opening (40) extending from the contact surface (48) through the traverse, through which the at least one mounting part (39) extends through.

7. The mounting device according to any one of the preceding claims, **characterized in that** the supporting element (35) is mounted to the positioning frame (2) via a screw connection, in particular via the traverse (6), and/or that the positioning frame (2) stands on the floor via the at least one foot support (28) and where applicable via the supporting element (35) and/or that the supporting element (35) further comprises a projection (46), which projects from the supporting element (35), wherein the sanitary article can be leaned against the projection (46).

8. The mounting device according to any one of the preceding claims, **characterized in that** the mounting parts (39) are arranged opposite the supporting element (35) and where applicable the projection (46) with respect to the traverse (6).

9. The mounting device according to any one of the preceding claims, **characterized in that** the device further comprises a drain pipe (23), which comprises an inlet opening (24) on an upper end and an outlet opening (26) that is connectable to a disposal pipe on a lower end of a region projecting downwardly (25), wherein the region projecting downwardly (25) is essentially flush with the front side (15) of the supporting frame (2), wherein the drain pipe (23) is preferably arranged below the aforementioned lower traverse (6).

10. The mounting device according to any one of the preceding claims, **characterized in that** the at least one foot support (28) is arranged at a distance from one vertical strut (3); and/or that the at least one foot support (28) when viewed from the front side (15) of the supporting frame (2) is mountable to the left hand side or the right hand side of the drain pipe (23).

11. The mounting device according to any one of the preceding claims, **characterized in that** a mounting element (9) is arranged on the aforementioned lower traverse (6) and/or on the positioning frame (2) and/or on the at least one foot support (28), which supports the supporting frame (2) on the building wall (17).

12. The mounting device according to any one of claims 9 to 10, **characterized in that** the drain pipe (23) is mounted adjustable in depth to the lower traverse (6, 8).

## Revendications

1. Dispositif de montage (1) destiné au positionnement, respectivement à la fixation, d'un appareil sanitaire (14), en particulier d'une cuvette de WC,
ayant un cadre de positionnement (2) non-portant l'appareil sanitaire (14) et positionnant l'appareil sanitaire (14), ayant au moins deux entretoises verticales (3) et une traverse inférieure (6), laquelle connecte au moins ces au moins deux entretoises verticales (3) entre elles,
où le cadre de positionnement (2) comprend au moins d'avantage un repose-pied (28) étant en connexion de manière déplaçable avec une des entretoises verticales (3) et étant formé de manière arrêtable par rapport à ladite entretoise verticale (3), avec lequel repose-pied (28) le cadre de positionnement (2) peut venir en appui sur un sol de bâtiment (18), et
ayant élément d'appui (35) pouvant être mis en connexion avec le cadre de positionnement (2) et portant l'appareil sanitaire, qui comprend un élément de pied (37), lequel est formé de manière déplaçable par rapport au cadre de positionnement (2) et arrêtable par rapport à l'élément d'appui (35), avec lequel élément de pied (37) 1' élément d'appui (35) peut venir en appui sur un sol de bâtiment (18),
où au moins un repose-pied (28) et l'élément de pied (37) sont extensibles à un même niveau par rapport au cadre de positionnement (2) debout en verticale,
où l'élément d'appui (35) présente au moins un élément de fixation (39) fixé de manière fixe à l'élément d'appui (35) pour la fixation de l'appareil sanitaire (14) et où l'au moins un élément de fixation (39) est en contact avec une tige filetée (41), laquelle fait saillie essentiellement perpendiculairement au cadre de positionnement (2) et à l'élément d'appui (35) et peut être mise en contact avec l'appareil sanitaire (14),
où par tige filetée (41), un élément de support (42) est prévu, où l'élément de support (42) présente une ouverture (49) à travers de laquelle la tige filetée (41) peut être fait passer à travers de l'élément de support (42), et
où l'élément de support (42) s'étend depuis l'élément de fixation (39) jusqu'à une section de poutre s'étendant verticalement (43) de la traverse (6) de sorte qu'un couple de flexion agissant sur la tige filetée (41) peut être transmis sur la traverse (6) et sur l'élément d'appui (35) étant en connexion avec la traverse (6).

2. Dispositif de montage selon la revendication 1, **caractérisé en ce que** l'élément d'appui (35) comprend d'avantage à l'élément de pied (37) un élément supérieur (36), où l'élément supérieur (36) peut être connecté avec le cadre de positionnement (2) et où l'élément de pied (37) est coulissable et arrêtable par rapport à l'élément supérieur (36), de sorte que l'élément de pied (37) est déplaçable par rapport au cadre de positionnement (2) vers de sol de bâtiment.

3. Dispositif de montage selon la revendication 1 ou 2, **caractérisé en ce que** l'élément d'appui (35) peut être mis en contact avec la traverse (6), où l'élément d'appui (35) et la traverse (6) disposent respectivement d'une surface de contact (47, 48) à travers laquelle d'élément d'appui (35) est en connexion avec la traverse (6), où la surface de contact (47, 48) s'étend essentiellement en direction horizontale quand le cadre de positionnement (2) est debout en verticale.

4. Dispositif de montage selon une des revendications précédentes, **caractérisé en ce que** l'élément d'appui (35), en particulier l'élément supérieur (36), comprend une traverse (38), depuis laquelle traverse (38) l'élément de pied (37) fait saillie de manière essentiellement verticale, où l'élément de pied (37) peut être mis en contact avec la traverse (6) à travers cette traverse (38), et où la traverse (38) s'étend préférablement depuis l'une entretoise verticale (3) à l'autre entretoise verticale (3).

5. Dispositif de montage selon la revendication 1, **caractérisé en ce qu'**au moins un élément de fixation (39) passe à travers au moins une ouverture (40) disposée dans le cadre de positionnement (2).

6. Dispositif de montage selon une des revendications 3 à 5, **caractérisé en ce que** l'au moins un élément de fixation (39) s'étend depuis la surface de contact (47) de l'élément d'appui (35) et que la traverse (6) présente au moins une ouverture (40) s'étendant à travers la traverse à partir de la surface de contact (48), à travers de laquelle l'au moins un élément de fixation (39) s'étend à travers.

7. Dispositif de montage selon une des revendications précédentes, **caractérisé en ce que** l'élément d'appui (35) est fixé au moyen d'une connexion de vis au cadre de positionnement (2), en particulier à travers la traverse (6), et/ou que le cadre de positionnement (2) repose sur le sol au moyen d'au moins un repose-pied (28) et éventuellement au moyen de l'élément d'appui (35) et/ou que l'élément d'appui (35) comprend d'avantage un épaulement (46), lequel fait saillie depuis l'élément d'appui (35), où l'appareil sanitaire peut être mis en appui au niveau de l'épaulement.

8. Dispositif de montage selon une des revendications précédentes, **caractérisé en ce que** les éléments de fixation (39) sont disposés par rapport à la traverse (6) de manière opposée à l'élément d'appui (35) et éventuellement de l'épaulement (46).

9. Dispositif de montage selon une des revendications précédentes, **caractérisé en ce que** le dispositif comprend d'avantage une conduite d'écoulement (23), laquelle présente une , ouverture d'entrée (24) au niveau d'une extrémité supérieure et une ouverture de sortie (26) capable d'être raccordée à une conduite d'élimination au niveau d'une extrémité inférieure, où le domaine s'étendant vers le bas (25) est en butée au côté antérieur (15) du cadre de support (2), où la conduite d'écoulement (23) est préférablement disposée en dessous de ladite traverse inférieure (6).

10. Dispositif de montage selon une des revendications précédentes, **caractérisé en ce que** au moins un repose-pied (28) est disposé de manière espacée à une entretoise verticale (3) ; et/ou que l'au moins un repose-pied (28), vu depuis le côté antérieur (15) du cadre support (2), est fixable à droite ou à gauche de la conduite d'écoulement (23).

11. Dispositif de montage selon une des revendications précédentes, **caractérisé en ce que** un élément de fixation (9) est disposé au niveau de ladite traverse inférieure (6) et/ou au niveau du cadre de positionnement (2) et/ou au niveau d'au moins un repose-pied (28), lequel supporte le cadre de support (2) contre la paroi de bâtiment (17).

12. Dispositif de montage selon une des revendications 9 à 10, **caractérisé en ce que** la conduite d'écoulement (23) est fixée à la traverse inférieure (6, 8) en étant réglable en profondeur.
